# EUROPÄISCHE PATENTANMELDUNG

(11) **EP 1 234 528 A1**
(43) Veröffentlichungstag der Anmeldung: **28.08.2002**
(21) Anmeldenummer: 02000757.1
(22) Anmeldetag: 12.01.2002
(51) Int. Cl.: A47C 1/023

(54) **Auszug für ein Möbel**

(30) Priorität: 23.02.2001 DE 20103207 U
(71) Anmelder: Josef Steltemeier GmbH, 59557 Lippstadt (DE)
(72) Erfinder: Mackert, Michael, 59602 Rüthen (DE)
(74) Vertreter: Schröter & Haverkamp

(57) **Zusammenfassung**

Ein Auszug für ein Möbel, etwa ein funktionales Sitzmöbel, umfassend zumindest zwei relativ zueinander teleskopartig bewegbare Auszugseinheiten A₁ - A₃, von denen eine Auszugseinheit A₁, A₃ Führungsmittel aufweist, an denen die andere Auszugseinheit A₂ geführt ist, ist dadurch gekennzeichnet, daß als Führungsmittel der einen Auszugseinheit A₁, A₃ zwei parallel zueinander angeordnete und voneinander beabstandete Führungsstangen 5, 6; 15, 16 vorgesehen sind, während die andere Auszugseinheit A₂ über zumindest zwei, jeweils einer Führungsstange 5, 6; 15, 16 zugeordnete und voneinander beabstandete, geschlossene Führungen 7, 7', 8, 8' verfügt, in denen die Führungsstangen 5, 6; 15, 16 der anderen Auszugseinheit A₁, A₃ geführt sind, wobei eine der beiden Führungsstangen 5, 15 in den dieser Führungsstange 5, 16 zugeordneten Führungen 7, 7' der anderen Auszugseinheit A₂ spielfrei, zumindest weitestgehend spielfrei und die andere Führungsstange 6, 16 in den dieser Führungsstange 8, 8' zugeordneten Führungen mit Spiel in Querrichtung zur Auszugsbewegung (x-Richtung) geführt sind.

## Beschreibung

Die Erfindung betrifft einen Auszug für ein Möbel, etwa ein funktionales Sitzmöbel, umfassend zumindest zwei relativ zueinander teleskopartig bewegbare Auszugseinheiten, von denen eine Auszugseinheit Führungsmittel aufweist, an denen die andere Auszugseinheit geführt ist.

Auszüge werden bei Möbeln für unterschiedliche Zwecke eingesetzt, beispielsweise um ein Seitenteil zu verlängern oder insbesondere auch um eine Beinauflage aus einem Sitzmöbel herausführen zu können. Vorbekannte teleskopartig ausgebildete Auszüge bestehen aus zwei relativ zueinander bewegbaren Auszugseinheiten, von denen eine ortsfest am Gestell des Möbels angeordnet ist, so daß die andere Auszugseinheit - die eigentliche Beinauflage - gegenüber dieser ortsfesten Auszugseinheit ausziehbar ist. Üblicherweise umfaßt die stationäre, am Gestell befestigte Auszugseinheit Führungsmittel, beispielsweise Führungsprofile, an denen die andere Auszugseinheit geführt ist. Als Führungsmittel kommen mitunter Kugelschienen zum Einsatz. Ferner sind Führungsmittel bekannt geworden, bei denen die stationäre Auszugseinheit stangenartige Führungselemente aufweist, an denen U-förmige, seitlich offene Führungselemente der beweglichen Auszugseinheit geführt sind. Bei derartigen Auszügen sind in aller Regel jeweils zwei voneinander beabstandete Führungsmittel vorgesehen, die etwa in der Breite des Auszuges, beispielsweise der Beinauflage, voneinander beabstandet sind.

Nachteilig ist bei den vorbekannten Auszügen, daß, um eine möglichst exakte Führung der beweglichen Auszugseinheit bereitzustellen, sehr geringe Toleranzen der miteinander in Eingriff stehenden Teile - Führungsmittel und Führungselemente - eingehalten werden müssen. Dies ist nicht immer unproblematisch, insbesondere da ein In-Eingriff-Stellen der beweglichen Führungselemente mit den Führungsmitteln erst nach dem Fertigstellen des Auszuges, etwa der Beinauflage erfolgt. Eine solche Maßhaltigkeit ist bei den bei Sitzmöbeln üblichen Herstellungstoleranzen kaum einhaltbar, so daß in vielen Fällen Beinauflagen nicht als Auszug konzipiert sind, sondern über ein Lenker- oder Hebelsystem ausgeschwenkt werden. Um bei einem Ausschwenken der Beinauflage jedoch gleichzeitig eine ausreichende Länge der Beinauflage bereitstellen zu können, muß das Möbel eine bestimmte Höhe aufweisen, damit die Beinauflage bis unter den Sitzrahmen geschwenkt werden kann. Mitunter behilft man sich bei derartigen ausschwenkbaren Beinauflagen damit, daß die Beinauflage einen verlängerbaren Abschnitt aufweist, der entweder manuell zusätzlich ausgezogen werden muß oder der über entsprechende Stellmittel selbsttätig beim Ausschwenken der Beinauflage ausgezogen wird. Auch für derartige ausschwenkbare Beinauflagen muß eine erhöhte Maßgenauigkeit eingehalten werden, damit diese bestimmungsgemäß Aus- und Einschwenken können.

Die vorbekannten teleskopartigen Auszüge haben ferner den Nachteil, daß eine relativ große Länge der Führungsmittel für eine daran geführte Bewegung der beweglichen Auszugseinheit ungenutzt verbleibt, um ein ausreichend stabiles Ineinandergreifen von Führungselementen und Führungsmitteln zu gewährleisten, damit die auf eine Beinauflage einwirkenden Kräfte vor allem vertikaler Natur bestimmungsgemäß das Gestell des Sitzmöbels abgeleitet werden können und diese Belastungen nicht zu einer Beschädigung der Führungsmittel und/oder -elemente führen.

Ausgehend von diesem diskutierten Stand der Technik liegt der Erfindung daher die Aufgabe zugrunde, einen eingangs genannten gattungsgemäßen teleskopierbaren Auszug insbesondere für ein Sitzmöbel bereitzustellen, bei dem die Anforderungen an die Maßhaltigkeit zwischen der bestimmungsgemäßen Führung der beweglichen Auszugseinheit und ebenso die Belastbarkeit grundsätzlich verbessert ist.

Diese Aufgabe wird erfindungsgemäß dadurch gelöst, daß als Führungsmittel der einen Auszugseinheit zwei parallel zueinander angeordnete und voneinander beabstandete Führungsstangen vorgesehen sind, während die andere Auszugseinheit über zumindest zwei, jeweils einer Führungsstange zugeordnete und voneinander beabstandete, geschlossene Führungen verfügt, in denen die Führungsstangen der anderen Auszugseinheit geführt sind, wobei eine der beiden Führungsstangen in den dieser Führungsstange zugeordneten Führungen der anderen Auszugseinheit spielfrei, zumindest weitestgehend spielfrei und die andere Führungsstange in den dieser Führungsstange zugeordneten Führungen mit Spiel in Querrichtung zur Auszugsbewegung (x-Richtung) geführt sind.

Bei dem erfindungsgemäßen Auszug sind als Führungsmittel der einen Auszugseinheit zwei die Breite des Auszuges bestimmende Führungsstangen vorgesehen. Diese Führungsstangen können beispielsweise ortsfest an einem Gestell eines Sitzmöbels angeordnet sein. In Eingriff gestellt sind die Führungsstangen mit geschlossenen Führungen der anderen Auszugseinheit, so daß diese über die Führungen an den Führungsstangen in deren Längserstreckung beweglich ist. Die Führungen der einen Auszugseinheit sind bezüglich der beiden Führungsstangen unterschiedlich ausgebildet. Die an der einen Führungsstange geführten Führungen sind an dieser spielfrei oder weitestgehend spielfrei geführt. Die mit der anderen Führungsstange in Eingriff stehenden Führungen sind dagegen mit Spiel in Querrichtung zur Bewegungsrichtung des Auszuges - in x-Richtung - geführt. Zweckmäßigerweise sind auch diese Führungen als geschlossene Führungen, beispielsweise durch ein Langloch ausgeführt. In vertikaler Richtung - in z-Richtung - ist die Führungsstange in diesen Führungen spielfrei oder im wesentlichen spielfrei geführt. Der Vorteil der Ausbildung von derartigen unterschiedlichen Führung liegt insbesondere in dem möglichen Toleranzausgleich, der durch die mit Spiel gelagerten Führungen erfolgen kann. Da die Führungen, beispielsweise der beweglichen Auszugseinheit zugeordnet, miteinander zweckmäßigerweise rahmenartig verbunden sind, hat dieses Spiel in x-Richtung keinen nachteiligen Einfluß auf eine mangelnde Belastbarkeit des Auszuges. Maßgeblich belastet ist ein solcher Auszug durch von oben einwirkende Kräfte; bei einer solchen Kräfteeinleitung in den Auszug werden diese gleichermaßen über beide Führungen an die Führungsstangen weiter geleitet. Bei seitlichen Belastungen, beispielsweise durch unbeabsichtigte Stöße ist der Auszug ausreichend fixiert durch die in x-Richtung spielfrei geführten Führungen. Der beanspruchte Auszug hat ferner zum Vorteil, daß die Führungen und Führungsstangen der zumindest zwei Auszugseinheiten in einer Ebene und somit benachbart zueinander angeordnet sein können, so daß die benötigte Bauhöhe relativ gering ist.

Eine solche Ausgestaltung kann weiter gebildet werden, indem der Auszug drei oder mehr Auszugseinheiten aufweist. Die bei einer Kombination mehrerer Auszugseinheiten sich einstellende Toleranzkette kann ohne weiteres über die mit Spiel gelagerten Führungen ausgeglichen werden. Mit einem Auszug mit drei oder mehreren Auszugseinheiten können nicht nur relativ weite Auszüge realisiert werden, sondern die einzelnen Auszugseinheiten können über einen größeren Abschnitt miteinander in Eingriff stehen, ohne daß eine große Bautiefe des Möbels notwendig oder nur eine geringe Auszugsweite realisierbar wäre. Folglich kann ein solcher Auszug besonders hohen Belastungskräften, insbesondere von oben einwirkend Stand halten.

In einer zweckmäßigen Ausgestaltung sind die Führungen der einen Auszugseinheit als Durchbrechungen in Querstreben ausgebildet, durch die die Führungsstangen der anderen Auszugseinheit hindurchgreifen. In derartigen Durchbrechungen der Querstreben ist es zweckmäßig, die Führungsstangen in Muffen zu führen, die ihrerseits in die Durchbrechungen eingesetzt sind.

Bei Vorsehen von drei oder mehr Auszugseinheiten in einem solchen Auszug kann vorgesehen sein, daß jedes Auszugselement Führungen umfaßt, mit denen dieses an den Führungsstangen einer benachbarten Auszugseinheit geführt ist sowie selbst Führungsstangen umfassen, an denen eine weitere Auszugseinheit geführt ist.

Ebenfalls kann vorgesehen sein, die Auszugseinheiten entweder als Einheiten lediglich mit Führungsstangen und solche die lediglich Führungen umfassen auszubilden. Bei Vorsehen eines Auszuges mit drei Auszugseinheiten könnte beispielsweise die mittlere Auszugseinheit, lediglich Führungen aufzuweisen, wobei die einen Führungen mit den Führungsstangen der äußeren Auszugseinheit und die anderen Führungen mit den Führungsstangen der inneren Auszugseinheit, beispielsweise am Gestell festgelegt, zusammenwirken.

Nachfolgend ist die Erfindung anhand eines Ausführungsbeispieles unter Bezugnahme auf die beigefügten Figuren beschrieben. Es zeigen:
- **Fig. 1:**: Eine dreidimensionale Ansicht eines Auszuges mit mehreren Auszugseinheiten in dem Gestell eines Sitzmöbels und
- **Fig. 2:**: Einen Schnitt durch den Auszug der Figur 1 entlang der Linie A-B.

Ein Auszug 1 für ein ansonsten nicht näher dargestelltes Sitz- und Liegemöbel ist an dem Gestell 2 befestigt. Der Auszug 1 umfaßt drei Auszugseinheiten A₁, A₂, A₃, wobei der Auszug 1 mit seiner Auszugseinheit A₁ am Gestell 2 befestigt ist. Die Auszugseinheit A₂ ist die mittlere Auszugseinheit und die Auszugseinheit A₃ ist die äußere Auszugseinheit. Der Auszug 1 dient als Beinauflage, so daß an der äußeren Auszugseinheit A₃ ein Beinauflagepolsterrahmen 3 angeordnet ist. Der Beinauflagepolsterrahmen 3 ist gegenüber den übrigen Bestandteilen der Auszugseinheit A₃ mit seinem hinteren Ende aufrichtbar, wobei die beiden Stellungen des Beinauflagepolsterrahmens 3 durch eine Gasdruckfeder fixiert sind.

Die innere Auszugseinheit A₁, am Gestell 2 festgelegt, umfaßt zwei Führungsstangen 5, 6, deren Längserstreckungen der Bewegungsrichtung des Auszuges 1 folgend ausgerichtet sind. Die mittlere Auszugseinheit A₂ umfaßt zwei jeder Führungsstange 5 bzw. 6 zugeordnete Führungen 7, 7', 8, 8', die jeweils eine Führungsstange 5 bzw. 6 umgreifen. Die mittlere Auszugseinheit A₂ ist somit über geschlossene Führungen an den Führungsstangen 5, 6 geführt. In der in Figur 1 dargestellten Stellung der mittleren Auszugseinheit A₂ gegenüber der inneren Auszugseinheit A₁ zeigt diese in ihrer ausgezogenen Stellung, wobei die Führungen 7, 8 an dem vorderen Endanschlag der Führungsstangen 5, 6 anliegen. Dieser Endanschlag ist zweckmäßigerweise durch Gummipuffer gedämpft. Die Führungen 7, 7', 8, 8' selbst sind eingebracht in jeweils einen Querstreb 9, 10, in dem die Führungen 7, 7', 8, 8' als Durchbrechungen vorgesehen sind. In die eigentlichen Durchbrechungen der Querstreben 9, 10 sind zur besseren Führung und Reibungsminderung jeweils Gleitmuffen M eingesetzt, die jeweils die darin geführten Führungsstangen 5, 6 spielfrei bzw. im wesentlichen spielfrei umgeben. Die Querstreben 9, 10 sind durch zwei Längsträger 11, 12 miteinander verbunden und bilden einen Rahmen aus. Die Längsträger 11, 12 umfassen einen vorderen, in Auszugsrichtung vor dem Querstreb 9 befindlichen Abschnitt, in dem zwei weitere Querstreben 13, 14 die beiden Längsträger 11, 12 miteinander verbinden. Die Querstreben 13, 14 dienen mit darin eingebrachten Durchbrechungen und ebenfalls eingesetzten Gleitmuffen M als Führungen für zwei Führungsstangen 15, 16 der äußeren Auszugseinheit A₃. Die äußere Auszugseinheit A₃ ist in Figur 1 bezüglich ihrer Auszugsstellung in einer Teilauszugsstellung gegenüber der mittleren Auszugseinheit A₂ dargestellt. Die Querstreben 9, 10 weisen ferner Durchbrechungen auf, durch die die Führungsstangen 15, 16 der äußeren Auszugseinheit A₃ hindurchgreifen, um eine Einzugsbewegung der äußeren Auszugseinheit A₃ nicht zu behindern. In diesen Durchbrechungen sind die Führungsstangen 15, 16 bei dem dargestellten Ausführungsbeispiel nicht geführt.

Aus dem in Figur 2 gezeigten Querschnitt durch den Auszug 1 im Bereich des Querstrebs 9 ist die Ausbildung des In-Eingriff-Stehens der Führungsstangen 5, 6 mit den in den Querstreben 9, 10 gebildeten Führungen am Beispiel des Querstrebs 9 erkennbar. Beide Führungsstangen 5, 6 sind geführt in jeweils einer Gleitmuffe M. Die Gleitmuffen M sind in jeweils eine Durchbrechung in dem Querstreb 9 eingesetzt, wobei die der Führungsstange 5 zugeordnete Gleitmuffe M spielfrei in die Durchbrechung in dem Querstreb 9 eingesetzt ist. Die der anderen Führungsstange 6 zugeordnete Gleitmuffe M ist in eine langlochartige Durchbrechung 17 des Querstrebs 9 in dieser Richtung verschieblich eingesetzt. Auf diese Weise kann ein Toleranzausgleich zwischen der mittleren Auszugseinheit A₂ und der inneren, am Gestell 2 festgelegten Auszugseinheit A₃ erfolgen. Die in Figur 2 bezüglich des Querstrebs 9 dargestellte Führung ist ebenso an dem Querstreb 10 ausgebildet. In entsprechender Art und Weise sind auch die Führungsstangen 15, 16 der äußeren Auszugseinheit A₃ in den Führungen der Querstreben 13, 14 der mittleren Auszugseinheit A₂ geführt. Somit hat der gesamte Auszug 1 in x-Richtung einen Toleranzausgleich, so daß beim Herstellen des Sitz-Liegemöbels eine bestimmungsgemäße Führung des Auszuges 1 auch bei den überlicherweise einzuhaltenden Toleranzen ohne weiteres gewährleistet ist.

Aus der Darstellung der Figur 2 wird ebenfalls deutlich, daß durch die jeweils spielfreie Führung einer Führungsstange der einen Auszugseinheit gegenüber den Führungen der anderen Auszugseinheit eine ausreichende Stabilität bereitstellt, damit in Querrichtung zum Auszug 1 angreifende Kräfte in das Gestell 2 eingeleitet werden können. Maßgeblich belastet ist ein solcher Auszug 1 jedoch doch durch vertikal wirkende Kräfte, entweder bei einer bestimmungsgemäßen Benutzung der Beinauflage oder insbesondere auch wenn sich eine Person auf die Beinauflage setzt und somit das gesamte Gewicht über den Auszug 1 in das Gestell 2 abgeleitet werden muß. In dieser Richtung sind beide Führungsstangen jeweils spielfrei an den zugeordneten Führungsmitteln gehalten, so daß ein Einleiten der anliegenden Kräfte über beide Führungsstangen erfolgen kann.

Aus der Beschreibung des beanspruchten Auszuges wird ferner deutlich, daß dieser mit einfachen Mitteln, ohne besondere Toleranzen einhalten zu müssen, realisierbar ist.

### Bezugszeichenliste

- 1: Auszug
- 2: Gestell
- 3: Beinauflagepolsterrahmen
- 4: Gasdruckfeder
- 5: Führungsstange
- 6: Führungsstange
- 7, 7': Führung
- 8, 8': Führung
- 9: Querstreb
- 10: Querstreb
- 11: Längsträger
- 12: Längsträger
- 13: Querstreb
- 14: Querstreb
- 15: Führungsstange
- 16: Führungsstange
- 17: Langlochartige Durchbrechung

- A₁ - A₃: Auszugseinheit
- M: Gleitmuffe

## Patentansprüche

1. Auszug für ein Möbel, etwa ein funktionales Sitzmöbel, umfassend zumindest zwei relativ zueinander teleskopartig bewegbare Auszugseinheiten (A₁ - A₃), von denen eine Auszugseinheit (A₁, A₃) Führungsmittel aufweist, an denen die andere Auszugseinheit (A₂) geführt ist, **dadurch gekennzeichnet, daß** als Führungsmittel der einen Auszugseinheit (A₁, A₃) zwei parallel zueinander angeordnete und voneinander beabstandete Führungsstangen (5, 6; 15, 16) vorgesehen sind, während die andere Auszugseinheit (A₂) über zumindest zwei, jeweils einer Führungsstange (5, 6; 15, 16) zugeordnete und voneinander beabstandete, geschlossene Führungen (7, 7', 8, 8') verfügt, in denen die Führungsstangen (5, 6; 15, 16) der anderen Auszugseinheit (A₁, A₃) geführt sind, wobei eine der beiden Führungsstangen (5, 15) in den dieser Führungsstange (5, 16) zugeordneten Führungen (7, 7') der anderen Auszugseinheit (A₂) spielfrei, zumindest weitestgehend spielfrei und die andere Führungsstange (6, 16) in den dieser Führungsstange (8, 8') zugeordneten Führungen mit Spiel in Querrichtung zur Auszugsbewegung (x-Richtung) geführt sind.

2. Auszug nach Anspruch 1, **dadurch gekennzeichnet, daß** die Führungen der einen Auszugseinheit (A₂) Durchbrechungen in Querstreben (9, 10; 13, 14) sind.

3. Auszug nach Anspruch 2, **dadurch gekennzeichnet, daß** die Durchbrechungen der der einen Führungsstange zugeordneten Führungen, die mit Spiel in x-Richtung geführt sind, als Langlöcher (17) ausgebildet sind.

4. Auszug nach Anspruch 2 oder 3, **dadurch gekennzeichnet, daß** die Führungsstangen in die Durchbrechungen eingesetzte Gleitmuffen (M) geführt sind und die Gleitmuffen (M) der mit Spiel gelagerten Führungsstange in x-Richtung beweglich in der Durchbrechung (17) gehalten sind.

5. Auszug nach einem der Ansprüche 1 bis 4, **dadurch gekennzeichnet, daß** der Auszug drei oder mehr Auszugseinheiten (A₁-A₃) umfaßt.

6. Auszug nach Anspruch 5, **dadurch gekennzeichnet, daß** ein Auszug (1) mit drei Auszugseinheiten (A₁ - A₃) über eine mittlere Auszugseinheit (A₂) verfügt, der die Führungen für die Führungsstangen (5, 6; 15, 16) der beiden weiteren Auszugseinheiten (A₁, A₃) zugeordnet sind

7. Auszug nach einem der Ansprüche 1 bis 6, **dadurch gekennzeichnet, daß** der Auszug (1) in ein funktionales Sitz-Liegemöbel eingebaut ist.

8. Auszug nach Anspruch 7, **dadurch gekennzeichnet, daß** der Auszug (1) ein Beinauszug ist.
